# EUROPÄISCHE PATENTSCHRIFT

(11) **EP 1 625 270 B1**
(45) Veröffentlichungstag und Bekanntmachung des Hinweises auf die Patenterteilung: **11.10.2006**
(21) Anmeldenummer: 04726857.8
(22) Anmeldetag: 10.04.2004
(51) Int. Cl.: E05C 17/34

(54) **Deckelsteller**
Lid-positioning device
Compas pour porte

(30) Priorität: 22.05.2003 DE 10323698
(43) Veröffentlichungstag der Anmeldung: 15.02.2006
(73) Patentinhaber: HUWIL-Werke GmbH Möbelschloss- u. Beschlagfabriken, D-53809 Ruppichteroth (DE)
(72) Erfinder: HIRTSIEFER, Artur, 53819 Neunkirchen-Seelscheid (DE)
(74) Vertreter: Müller, Thomas Michael
(86) Internationale Anmeldenummer: PCT/EP2004/003835
(87) Internationale Veröffentlichungsnummer: WO 2004/104339

(56) Entgegenhaltungen:
- EP-A- 1 148 200
- DE-A- 2 518 942
- DE-U- 29 903 503
- US-A- 2 012 731

## Beschreibung

Die Erfindung betrifft einen Deckelsteller zum Halten eines Deckels oder einer Klappe eines Möbels. Der Deckel ist in der Regel vertikal angeordnet und an einem Möbel angelenkt. Mittels Scharniere, z.B. an einer oberen Kante des Deckels, ist der Deckel schwenkbar an einem Korpus des Möbels befestigt. Der Deckel lässt sich aus der senkrechten Schließstellung nach oben in eine Offenstellung, in der der Deckel im Wesentlichen horizontal oder geneigt angeordnet ist, klappen.

In der DE 299 03 503 U1 ist ein Deckelsteller beschrieben, der einen ersten Arm und einen zweiten Arm aufweist, die um eine Schwenkachse schwenkbar miteinander verbunden sind. Der erste Arm bildet eine Stellkontur in Form einer Kurve, deren radialer Abstand zur Schwenkachse ausgehend von einer ersten Position der beiden Arme zueinander über einen Teil des Winkelweges zunimmt und zum Ende des Winkelweges wieder abnimmt. Dem zweiten Arm ist ein Stellschieber zugeordnet, der verschiebbar gelagert ist und der mittels Federn in Anlage zur Stellkontur des ersten Arms beaufschlagt ist. Der Deckelsteller dient zum Halten eines Deckels eines Dachkoffers, wobei die Stellkontur derart ausgebildet ist, dass über den größten Winkelweg der Deckelsteller zu einer Position hin beaufschlagt ist, die der Offenstellung eines Deckels des Dachkoffers entspricht. Über einen kleineren Winkelweg wird ein Anzugsmoment in Richtung zu einer Stellung der beiden Arme erzeugt, die der Schließstellung des Deckels des Dachkoffers entspricht. Das Aufstellmoment in Richtung zur Offenstellung des Deckels wird durch den zunehmenden radialen Abstand der Stellkontur zur Schwenkachse erzielt. Hierbei ist die Kurve der Stellkontur den kinematischen Verhältnissen angepasst, so dass immer ein ausreichendes Drehmoment erzeugt wird, um den Deckel anzuheben oder in einer beliebigen Position zu halten. Der Stellschieber bildet hierbei eine Stützfläche, die in Anlage zur Stellkontur beaufschlagt ist. Die Stützfläche ist hierbei in einer Schnittebene senkrecht zur Schwenkachse betrachtet V-förmig ausgeführt, so dass sich ein Linienkontakt zwischen dem Stellschieber und der Stellkontur bildet. Da somit eine sehr geringe Kontaktfläche realisiert ist, treten hohe Flächenpressungen auf, die das maximale Klappengewicht, das von dem Deckelsteller gehalten werden kann, einschränken und die Lebensdauer des Deckelstellers reduzieren.

Aufgabe der vorliegenden Erfindung ist es, einen Deckelsteller bereitzustellen, der eine höhere Lebensdauer aufweist.

Die Aufgabe wird erfindungsgemäß durch einen Deckelsteller, insbesondere für Möbel, umfassend
- einen ersten Arm und einen zweiten Arm, die um eine Schwenkachse zwischen einer Offenstellung und einer Schließstellung schwenkbar miteinander verbunden sind,
- eine konvexe Stellkontur, die am ersten Arm vorgesehen ist, die um eine parallel zur Schwenkachse angeordnete Mittelachse verläuft und die in einem Schnitt senkrecht zur Mittelachse betrachtet kreisbogenförmig gestaltet ist,
- einen Stellschieber, der mittels des ersten Arms entlang einer Stellachse verschiebbar geführt ist, der eine zur Stellkontur gerichtete ebene Stützfläche aufweist und in Richtung zur Stellkontur federbelastet ist,
- einen Gleitschuh, der mit einer konkaven ersten Gleitfläche in gleitender Anlage zur Stellkontur steht und der mit einer ebenen zweiten Gleitfläche in gleitender Anlage zur Stützfläche steht, wobei die erste Gleitfläche kreisbogenförmig um die Mittelachse verläuft und dieselbe Krümmung aufweist wie die Stellkontur,
gelöst.

Die Stellkontur ist in einem Schnitt senkrecht zur Mittelachse betrachtet kreisbogenförmig ausgestaltet, wobei die erste Gleitfläche des Gleitschuhs gegengleich ausgebildet ist. Somit ist ein flächiger Kontakt zwischen der Stellkontur und der ersten Gleitfläche gewährleistet, wobei die gesamte erste Gleitfläche flächig an der Stellkontur anliegt. Somit werden Punktkontakte oder Linienkontakte mit hoher Flächenpressung vermieden.

Ferner ist sowohl die Stützfläche des Stellschiebers als auch die zweite Gleitfläche des Gleitschuhs eben ausgebildet, so dass diese flächig in Anlage zueinander sind. Somit ist auch zwischen dem Gleitschuh und dem Stellschieber ein Punkt- oder Linienkontakt vermieden.

Aufgrund der flächigen Anlage des Gleitschuhs sowohl an der Stellkontur als auch der Stützfläche ist die Flächenpressung deutlich reduziert, so dass der Deckelsteller eine höhere Lebensdauer aufweist. Ferner lässt sich der Gleitschuh leicht austauschen, so dass Gleitschuhe unterschiedlichen Materials zum Einsatz kommen können. Hierdurch lässt sich die entstehende Reibkraft variieren, so dass der Deckelsteller leicht an unterschiedliche Anforderungen angepasst werden kann. Vorzugsweise ist der Gleitschuh aus einem anderen Material gefertigt als die Stellkontur und die Stützfläche.

Durch die Materialpaarung und die Exzentrizität der Stellkontur kann die Drehmomentcharakteristik des Deckestellers so abgestimmt werden, dass der zu haltende Deckel in jeder beliebigen Position gehalten ist.

Ferner kann die Stellkontur, im Querschnitt betrachtet, sowohl ballig als auch gerade ausgeführt sein, wobei die erste Gleitfläche im Querschnitt gegengleich ausgebildet ist.

Um eine sichere Führung des Gleitschuhs entlang der Stellkontur zu gewährleisten, weist der erste Arm eine entlang der Stellkontur verlaufende bezogen auf die Mittelachse axial vorspringende Wulst auf, die in eine entsprechend gestaltete Nut des Gleitschuhs eingreift, wobei die Nut die erste Gleitfläche bildet. Somit lässt sich der Gleitschuh auf die Wulst aufstecken und wird entlang dieser bei Verstellung der beiden Arme zueinander geführt.

Da die Stellkontur konzentrisch zur Schwenkachse angeordnet ist, ergibt sich über den Schwenkweg der beiden Arme zueinander ein sich verändernder Abstand des Kontaktbereichs zwischen dem Gleitschuh und der Stellkontur zur Schwenkachse. Dadurch wird von dem Stellschieber, der den Gleitschuh gegen die Stellkontur beaufschlagt, ein Drehmoment erzeugt.

Vorzugsweise nimmt hierbei der radiale Abstand der Stellkontur zur Schwenkachse im Kontaktbereich zwischen dem Gleitschuh und der Stellkontur zumindest über einen ersten Teil des Schwenkweges, ausgehend von einer Zwischenstellung der beiden Arme zueinander, die zwischen der Offenstellung und der Schließstellung angeordnet ist, zur Offenstellung hin ab.

Ferner kann vorgesehen sein, dass der radiale Abstand der Stellkontur zur Schwenkachse im Kontaktbereich zwischen dem Gleitschuh und der Stellkontur über einen zweiten Teil des Schwenkweges ausgehend von der Schließstellung der beiden Arme zueinander zur Zwischenstellung zunimmt.

Die Stützfläche ist quer zur Stellachse angeordnet, wobei die Stellachse vorzugsweise nicht senkrecht zur Stützfläche angeordnet ist. Die Stützfläche kann in einem beliebigen Winkel angeordnet werden, wodurch die Drehmomentcharakteristik über den Schwenkweg der beiden Arme zueinander angepasst werden kann. Die Stützfläche kann einteilig mit dem Stellschieber ausgebildet sein oder aber Bestandteil eines separaten Bauteils sein, das mit dem Stellschieber verbunden ist. Das separate Bauteil kann ausgetauscht werden, um den Winkel der Stützfläche zur Verstellrichtung des Stellschiebers zu ändern.

Ferner kann ein Stützlager vorgesehen sein, das im veränderbaren Abstand zur Schwenkachse gehalten ist, wobei Druckfedern vorgesehen sind, die einerseits gegen den Stellschieber und andererseits gegen das Stützlager abgestützt sind. Hierbei kann das Stützlager gegen eine Lagerfläche eines Widerlagers abgestützt sein, welches um eine Drehachse drehbar gelagert ist, wobei die Lagerfläche in Umfangsrichtung einen veränderlichen Abstand zur Drehachse aufweist. Vorzugsweise ist die Lagerfläche schneckenförmig gestaltet.

Die Arme weisen jeweils an einem der Schwenkachse abgewandten freien Ende Verbindungsmittel zum Verbinden des jeweiligen Arms mit einem Deckel oder einem Korpus eines Möbels auf.

Sofern ein Stützlager vorgesehen ist, kann dieses eine parallel zur Schwenkachse verlaufende Bohrung aufweisen, welche die Verbindungsmittel des zweiten Arms darstellt.

Ein bevorzugtes Ausführungsbeispiel wird im Folgenden anhand der Zeichnungen näher erläutert.

Hierin zeigt
- Figur 1: einen Teillängsschnitt eines erfindungsgemäßen Deckelstellers in der Offenstellung;
- Figur 2: den Deckelsteller gemäß Figur 1 in seiner Schließstellung, und
- Figur 3: eine Draufsicht eines Gleitschuhs.

Die Figuren 1 und 2 zeigen ein Ausführungsbeispiel eines erfindungsgemäßen Deckelstellers in zwei unterschiedlichen Stellungen und werden im Folgenden zusammen beschrieben.

Der Deckelsteller umfasst einen ersten Arm 1 und einen zweiten Arm 2, die mittels eines Gelenkbolzens 22 um eine Schwenkachse 4 schwenkbar miteinander verbunden sind. Die beiden Arme 1, 2 sind zwischen einer in Figur 1 dargestellten Offenstellung und einer in Figur 2 dargestellten Schließstellung zueinander schwenkbar.

Der erste Arm 1 bildet an einem dem zweiten Arm 2 zugewandten Ende eine konvexe Stellkontur 4, welche um eine parallel zur Schwenkachse 3 angeordnete Mittelachse 5 angeordnet ist und in einem Schnitt senkrecht zur Mittelachse 5 betrachtet kreisbogenförmig gestaltet ist. Die Stellkontur 4 ist somit exzentrisch zur Schwenkachse 3 angeordnet.

Der zweite Arm 2 umfasst ein Gehäuse 6 sowie einen hier nicht dargestellten Deckel, wobei das Gehäuse 6 und der Deckel einen Innenraum 7 umschließen. In dem Innenraum 7 ist ein Stellschieber 8 entlang einer Stellachse 9 verschiebbar geführt. Der Stellschieber 8 ist mittels Druckfedern 10, 11 in Richtung zur Stellkontur 4 mit Kraft beaufschlagt. Der Stellschieber 8 bildet eine der Stellkontur 4 zugewandte eben gestaltete Stützfläche 12, mit der der Stellschieber 8 gegen einen Gleitschuh 13 abgestützt ist, wobei der Gleitschuh 13 wiederum gegen die Stellkontur 4 des ersten Arms 1 abgestützt ist. Der Stellschieber 8 ist somit über den Gleitschuh 13 mittelbar gegen die Stellkontur 4 des ersten Arms 1 abgestützt.

Der Gleitschuh 13 bildet eine konkave erste Gleitfläche 14, welche in flächiger Anlage zur Stellkontur 4 gehalten ist. Hierzu verläuft die erste Gleitfläche 14 um die parallel zur Schwenkachse 3 angeordnete Mittelachse 5 und ist in einem Schnitt senkrecht zur Mittelachse 5 betrachtet kreisbogenförmig gestaltet. Die erste Gleitfläche 14 weist hierbei denselben Radius bzw. dieselbe Krümmung auf wie die Stellkontur 4.

Ferner bildet der Gleitschuh 13 eine zweite Gleitfläche 15, welche in flächiger Anlage zur Stützfläche 12 des Stellschiebers 8 steht. Hierzu ist die zweite Gleitfläche 15 ebenso wie die Stützfläche 12 eben ausgestaltet.

Der erste Arm 1 weist an seinem die Stellkontur 4 bildenden Ende eine Oberfläche 16 auf, welche senkrecht zur Schwenkachse 3 verläuft. Von dieser Oberfläche 16 steht bezogen auf die Schwenkachse 3 eine Wulst 17 axial vor, wobei die Wulst 17 entlang der Stellkontur 4 verläuft. Der Gleitschuh 13 weist eine in Figur 3 dargestellte Nut 18 auf, welche entsprechend der Wulst 17 gebildet ist. Die Wulst 17 weist eine konstante Dicke auf, wobei die Breite der Nut 18 der Dicke der Wulst 17 entspricht. Die Nut 18 bildet die erste Gleitfläche 14 sowie eine erste Führungsfläche 19, welche in Anlage zu einer zweiten Führungsfläche 20 der Wulst 17 ist, wobei die zweite Führungsfläche 20 auf der der Stellkontur 4 abgewandten Seite der Wulst 17 angeordnet ist. Somit ist der Gleitschuh 13 entlang der Wulst 17 geführt.

Der Stellschieber 8 weist eine die Stützfläche 12 begrenzende Führungswand 21 auf, entlang derer der Gleitschuh 13 relativ zur Stützfläche 12 verschiebbar ist. Die Führungswand 21 verläuft parallel zur Oberfläche 16. Die Führungswand 21 stützt sich an der der Nut 18 abgewandten Seite am Gleitschuh 13 ab. Somit ist der Gleitschuh 13 gegen Verlagerungen in Richtung der Schwenkachse 3 sicher gehalten.

Der Stellschieber 8 weist zwei parallel zur Stellachse 9 verlaufende Sacklochbohrungen 23, 24 auf. Die Sacklochbohrungen 23, 24 weisen jeweils einen Bohrungsgrund 25 auf, gegen den sich jeweils eine der Druckfedern 10, 11 in Richtung zur Stellkontur 4 abstützt. Am jeweils anderen Ende der Druckfedern 10, 11 stützen sich diese gegen ein Stützlager 26 ab. Das Stützlager 26 bildet Dorne 27, 28, auf denen die Druckfedern 10, 11 aufgeschoben sind und die in die Sacklochbohrungen 23, 24 eintauchen. Somit sind die Druckfedern 10, 11 zum einen durch die Sacklochbohrungen 23, 24 und die Dorne 27, 28 sicher gehalten, so dass ein Ausbauchen der Druckfedern 10, 11 quer zur Stellachse 9 verhindert wird.

Das Stützlager 26 ist verschiebbar im Gehäuse 6 geführt. Hierbei ist es gegen eine Lagerfläche 30 eines Widerlagers 29 abgestützt, wobei das Widerlager 29 um eine Drehachse 31 drehbar im Gehäuse 6 gelagert ist, und wobei die Lagerfläche 30 einen veränderlichen Abstand zur Drehachse 31 des Widerlagers 29 aufweist, so dass das Stützlager 26 in einem veränderbaren Abstand zur Schwenkachse 3 im Gehäuse 6 gehalten ist. Die Lagerfläche 30 ist schneckenförmig ausgebildet und weist radiale Rastvertiefungen 32 auf, in die ein Rastvorsprung 33 des Stützlagers 26 eingreift, um zu verhindern, dass das Widerlager 29 unbeabsichtigt gedreht wird. Um das Widerlager 29 um die Drehachse 31 drehen zu können, weist dieses ein Innensechskantprofil 34 auf, so dass das Widerlager 29 mittels eines Inbusschlüssels verdreht und die Vorspannung der Druckfedern 10, 11 variiert werden kann. Ferner weist das Widerlager 29 eine Bohrung 35 auf, welche als Verbindungsmittel zum Verbinden des zweiten Arms 2 mit einem Deckel oder einem Korpus eines Möbels dient. Ebenso weist der erste Arm 1 an seinem dem zweiten Arm 2 abgewandten freien Ende eine Bohrung 36 auf, welche ebenfalls als Verbindungsmittel zum Verbinden des Deckelstellers mit einem Korpus eines Möbels oder eines Deckels dient.

In Figur 1 befinden sich die beiden Arme 1, 2 in ihrer Offenstellung. Hierbei ist ein Endanschlag 37 des ersten Arms 1 gegen die Stützfläche 12 in Anlage, so dass ein Verschwenken der beiden Arme 1, 2 über die Offenstellung hinaus verhindert wird. Ferner ist die Stellkontur 4 exzentrisch zur Schwenkachse 3 angeordnet, so dass sich beim Verschwenken der beiden Arme 1, 2 aus der Offenstellung in Richtung zu der in Figur 2 dargestellten Schließstellung der Abstand zwischen dem Kontaktbereich der ersten Gleitfläche 14 des Gleitschuhs 13 an der Stellkontur 4 und der Schwenkachse 3 zunächst vergrößert. Dabei wird durch Verschwenken der beiden Arme 1, 2 aus der Offenstellung in Richtung zur Schließstellung der Stellschieber 8 entlang der Stellachse 9 in Richtung zum Stützlager 26 entgegen der Federkraft der Druckfedern 10, 11 verlagert. Somit wird ein Drehmoment in Richtung zur Offenstellung erzeugt.

Bei dieser Schwenkbewegung gleitet zum einen die erste Gleitfläche 14 des Gleitschuhs 13 auf der Stellkontur 4 ab. Ferner gleitet die zweite Gleitfläche 15 des Gleitschuhs 13 auf der Stützfläche 12 des Stellschiebers 8 ab. Die Reibkraft lässt sich durch die Materialkombination zwischen den aufeinander abgleitenden Flächen beeinflussen. Die Drehmomentcharakteristik über den Schwenkweg lässt sich durch die Exzentrizität der Stellkontur 4 zur Schwenkachse 3 sowie durch den Winkel der Stützfläche 12 relativ zur Stellachse 9 variieren.

Nach Erreichen einer Zwischenstellung, welche zwischen der Offenstellung und der Schließstellung angeordnet ist, nimmt der Abstand zwischen dem Kontaktbereich der ersten Gleitfläche 14 des Gleitschuhs 13 an der Stellkontur 4 und der Schwenkachse 3 wieder ab, so dass ein Drehmoment in Richtung zur Schließstellung erzeugt wird, da über diesen Schwenkbereich der Stellschieber 8 wieder in Richtung auf die Schwenkachse 3 bewegt wird und von den Druckfedern 10, 11 unterstützt wird. Der Schwenkbereich zwischen der Zwischenstellung und der Schließstellung ist in der Regel verhältnismäßig klein, so dass lediglich im letzten Schwenkbereich kurz vor Erreichen der Schließstellung ein Anzugmoment erreicht wird, so dass der Deckel sicher in der Schließstellung gehalten ist.

### Bezugszeichenliste

- 1: erster Arm
- 2: zweiter Arm
- 3: Schwenkachse
- 4: Stellkontur
- 5: Mittelachse
- 6: Gehäuse
- 7: Innenraum
- 8: Stellschieber
- 9: Stellachse
- 10: Druckfeder
- 11: Druckfeder
- 12: Stützfläche
- 13: Gleitschuh
- 14: erste Gleitfläche
- 15: zweite Gleitfläche
- 16: Oberfläche
- 17: Wulst
- 18: Nut
- 19: erste Führungsfläche
- 20: zweite Führungsfläche
- 21: Führungswand
- 22: Gelenkbolzen
- 23: Sacklochbohrung
- 24: Sacklochbohrung
- 25: Bohrungsgrund
- 26: Stützlager
- 27: Dorn
- 28: Dorn
- 29: Widerlager
- 30: Lagerfläche
- 31: Drehachse
- 32: Rastvertiefung
- 33: Rastvorsprung
- 34: Innensechskantprofil
- 35: Bohrung
- 37: Endanschlag

## Patentansprüche

1. Deckelsteller, insbesondere für Möbel, umfassend
einen ersten Arm (1) und einen zweiten Arm (2), die um eine Schwenkachse (3) zwischen einer Offenstellung und einer Schließstellung schwenkbar miteinander verbunden sind,
eine konvexe Stellkontur (4), die am ersten Arm (1) vorgesehen ist, die um eine parallel zur Schwenkachse (3) angeordnete Mittelachse (5) verläuft und die in einem Schnitt senkrecht zur Mittelachse (5) betrachtet kreisbogenförmig gestaltet ist,
einen Stellschieber (8), der mittels des ersten Arms (1) entlang einer Stellachse (9) verschiebbar geführt ist, der eine zur Stellkontur (4) gerichtete ebene Stützfläche (12) aufweist und in Richtung zur Stellkontur (4) federbelastet ist, **gekennzeichnet durch**
einen Gleitschuh (13), der mit einer konkaven ersten Gleitfläche (14) in gleitender Anlage zur Stellkontur (4) steht und der mit einer ebenen zweiten Gleitfläche (15) in gleitender Anlage zur Stützfläche (12) steht, wobei die erste Gleitfläche (14) kreisbogenförmig um die Mittelachse (5) verläuft und dieselbe Krümmung aufweist wie die Stellkontur (4).

2. Deckelsteller nach Anspruch 1,
**dadurch gekennzeichnet,**
**dass** der erste Arm (1) eine entlang der Stellkontur (4) verlaufende axial vorspringende Wulst (17) aufweist, die in eine entsprechend gestaltete Nut (18) des Gleitschuhs (13) eingreift, wobei die Nut (18) die erste Gleitfläche (14) bildet.

3. Deckelsteller nach einem der Ansprüche 1 oder 2,
**dadurch gekennzeichnet,**
**dass** der radiale Abstand der Stellkontur (4) zur Schwenkachse (3) im Kontaktbereich zwischen dem Gleitschuh (13) und der Stellkontur (4) zumindest über einen ersten Teil des Schwenkweges ausgehend von einer Zwischenstellung der beiden Arme (1, 2) zueinander, die zwischen der Offenstellung und der Schließstellung angeordnet ist, zur Offenstellung hin abnimmt.

4. Deckelsteller nach Anspruch 3,
**dadurch gekennzeichnet,**
**dass** der radiale Abstand der Stellkontur (4) zur Schwenkachse (3) im Kontaktbereich zwischen dem Gleitschuh (13) und der Stellkontur (4) über einen zweiten Teil des Schwenkweges ausgehend von der Schließstellung der beiden Arme (1, 2) zueinander zur Zwischenstellung zunimmt.

5. Deckelsteller nach einem der Ansprüche 1 bis 4,
**dadurch gekennzeichnet,**
**dass** die Stützfläche (12) quer zur Stellachse (9) angeordnet ist, wobei die Stellachse (9) von einer Senkrechten zur Stützfläche (12) abweichend angeordnet ist.

6. Deckelsteller nach einem der Ansprüche 1 bis 5,
**dadurch gekennzeichnet,**
**dass** ein Stützlager (26) vorgesehen ist, das in veränderbaren Abstand zur Schwenkachse (3) gehalten ist, und
**dass** Druckfedern (10, 11) vorgesehen sind, die einerseits gegen den Stellschieber (8) und andererseits gegen das Stützlager (26) abgestützt sind.

7. Deckelsteller nach Anspruch 6,
**dadurch gekennzeichnet,**
**dass** das Stützlager (26) gegen eine Lagerfläche (30) eines Widerlagers (29) abgestützt ist, welches um eine Drehachse (31) drehbar gelagert ist, wobei die Lagerfläche (30) in Umfangsrichtung einen veränderlichen Abstand zur Drehachse (31) aufweist.

8. Deckelsteller nach Anspruch 7,
**dadurch gekennzeichnet,**
**dass** die Lagerfläche (30) schneckenförmig gestaltet ist.

9. Deckelsteller nach einem der Ansprüche 1 bis 8,
**dadurch gekennzeichnet,**
**dass** die Arme (1, 2) jeweils an einem der Schwenkachse (3) abgewandten freien Ende Verbindungsmittel (35, 36) zum Verbinden des jeweiligen (1, 2) Arms mit einem Deckel oder einem Korpus eines Möbels aufweisen.

10. Deckelsteller nach Anspruch 6 und 9,
**dadurch gekennzeichnet,**
**dass** das Stützlager (26) eine parallel zur Schwenkachse (3) verlaufende Bohrung (35) aufweist, welche die Verbindungsmittel des zweiten Arms (2) darstellt.

## Claims

1. A lid stay particularly for furniture, comprising
a first arm (1) and a second arm (2) which are connected to one another so as to be pivotable around a pivot axis (3) between an open position and a closed position;
a convex setting contour (4) which is provided at the first arm (1), which extends around a central axis (5) arranged parallel to the pivot axis (3) and which, if viewed in a section extending perpendicularly to the central axis (5), is circular-arc-shaped;
a setting slide (8) which is guided by the first arm (1) so as to be displaceable around a setting axis (9), which comprises a planar supporting face (12) directed towards the setting contour (4) and which is spring-loaded towards the setting contour (4),
**characterised by**
a sliding block (13) which, by means of a concave first sliding face (14), is in sliding contact with the setting contour (4) and which, by means of a planar second sliding face (15), is in sliding contact with the supporting face (12), wherein the first sliding face (14) extends in a circular-arc-shaped way around the central axis (5) and comprises the same curvature as the setting contour (4).

2. A lid stay according to claim 1,
**characterised in**
**that** the first arm (1) comprises an axially projecting bead (17) which extends along the setting contour (4) and which engages a correspondingly shaped groove (18) of the sliding block (13), wherein the groove (18) forms the first sliding face (14).

3. A lid stay according to any one of claims 1 or 2,
**characterised in**
**that** the radial distance between the setting contour (4) and the pivot axis (3) in the region of contact between the sliding block (13) and the setting contour (4), decreases towards the open position at least along a first part of the pivot path, starting from an intermediate position of the two arms (1, 2,) relative to one another, which intermediate position is arranged between the open position and the closed position.

4. A lid stay according to claim 3,
**characterised in**
**that** the radial distance between the setting contour (4) and the pivot axis (3) in the region of contact between the sliding block (13) and the setting contour (4) increases towards the intermediate position along a second part of the pivot path, starting from the closed position of the two arms (1, 2) relative to one another.

5. A lid stay according to any one of claims 1 to 4,
**characterised in**
**that** the supporting face (12) is arranged transversely to the setting axis (9), wherein the setting axis (9) is arranged so as to deviate from a perpendicular line to the supporting face (12).

6. A lid stay according to any one of claims 1 to 5,
**characterised in**
**that** there is provided a supporting bearing (26) which is held at a variable distance from the pivot axis (3) and that there are provided pressure springs (10, 11) which are supported against the setting slide (8) on the one hand and against the supporting bearing (26) on the other hand.

7. A lid stay according to claim 6,
**characterised in**
**that** the supporting bearing (26) is supported against a bearing face (30) of an abutment (29) which is supported so as to be rotatable around an axis of rotation (31), wherein the bearing face (30), in the circumferential direction, comprises a variable distance from the axis of rotation (31).

8. A lid stay according to claim 7,
**characterised in**
**that** the bearing face (30) is shaped so as to be helical.

9. A lid stay according to any one of claims 1 to 8,
**characterised in**
**that** the arms (1, 2), each at a free end facing away from the pivot axis (3), comprise connecting means (35, 36) for connecting the respective arm to a cover or body of a piece of furniture.

10. A lid stay according to claims 6 and 9,
**characterised in**
**that** the supporting bearing (26) comprises a bore (35) which extends parallel to the pivot axis (3) and which constitutes the connecting means of the second arm (2).

## Revendications

1. Compas pour porte, notamment pour meuble, comportant :
un premier bras (1) et un second bras (2), qui sont reliés l'un à l'autre de manière à pouvoir pivoter autour d'un axe de pivotement (3) entre une position ouverte et une position fermée,
un contour de réglage convexe (4), qui est prévu sur le premier bras (1), lequel contour s'étend autour d'un axe médian (5) disposé parallèlement à l'axe de pivotement (3) et qui est conçu en forme d'arc de cercle si on observe en coupe perpendiculairement à l'axe médian (5),
un coulisseau de réglage (8), qui est guidée de manière mobile au moyen du premier bras (1) le long d'un axe de réglage (9), lequel coulisseau comprend une surface d'appui plane (12) orientée vers le contour de réglage (4) et est sollicité par un ressort en direction du contour de réglage (4), **caractérisé par**
un patin de guidage (13), qui se situe avec une première surface de glissement concave (14) en butée coulissante par rapport au contour de réglage (4) et qui se situe avec une seconde surface de glissement plane (15) en butée coulissante par rapport à la surface d'appui (12), la première surface de glissement (14) s'étendant en arc de cercle autour de l'axe médian (5) et présentant la même courbure que le contour de réglage (4).

2. Compas pour porte selon la revendication 1,
**caractérisé en ce que**
le premier bras (1) comprend un bourrelet (17) faisant saillie dans le sens axial et s'étendant le long du contour de réglage (4), lequel bourrelet se met en prise dans une rainure (18) du patin de guidage (13) configurée de manière correspondante, la rainure (18) formant la première surface de glissement (14).

3. Compas pour porte selon l'une quelconque des revendications 1 ou 2,
**caractérisé en ce que**
la distance radiale entre le contour de réglage (4) et l'axe de pivotement (3) dans la zone de contact entre le patin de guidage (13) et le contour de réglage (4) au moins au-dessus d'une première partie du trajet de pivotement diminue en partant d'une position intermédiaire des deux bras (1, 2) l'un par rapport à l'autre, qui est disposée entre la position ouverte et la position fermée, en direction de la position ouverte.

4. Compas pour porte selon la revendication 3,
**caractérisé en ce que**
la distance radiale entre le contour de réglage (4) et l'axe de pivotement (3) dans la zone de contact entre le patin de guidage (13) et le contour de réglage (4) au-dessus d'une seconde partie du trajet de pivotement augmente en partant de la position fermée des deux bras (1, 2) l'un par rapport à l'autre en direction de la position intermédiaire.

5. Compas pour porte selon l'une quelconque des revendications 1 à 4,
**caractérisé en ce que**
la surface d'appui (12) est disposée transversalement à l'axe de réglage (9), l'axe de réglage (9) étant disposé en s'écartant d'une verticale par rapport à la surface d'appui (12).

6. Compas pour porte selon l'une quelconque des revendications 1 à 5,
**caractérisé en ce**
**qu'**un palier d'appui (26) est prévu, qui est maintenu à distance variable de l'axe de pivotement (3), et
en ce que des ressorts de compression (10, 11) sont prévus, qui s'appuient d'une part contre le coulisseau de réglage (8) et d'autre part contre le palier d'appui (26).

7. Compas pour porte selon la revendication 6,
**caractérisé en ce que**
le palier d'appui (26) s'appuie contre une surface portante (30) d'une butée (29), laquelle est montée de manière à pouvoir tourner autour d'un axe de rotation (31), la surface portante (30) présentant dans la direction périphérique une distance variable par rapport à l'axe de rotation (31).

8. Compas pour porte selon la revendication 7,
**caractérisé en ce que**
la surface portante (30) présente une conception hélicoïdale.

9. Compas pour porte selon l'une quelconque des revendications 1 à 8,
**caractérisé en ce que**
les bras (1, 2) comprennent respectivement sur une extrémité libre opposée à l'axe de pivotement (3) des moyens de raccordement (35, 36) destinés à raccorder le bras (1, 2) respectif à un couvercle ou un corps d'un meuble.

10. Compas pour porte selon la revendication 6 ou 9,
**caractérisé en ce que**
le palier d'appui (26) comprend un alésage (35) s'étendant parallèlement à l'axe de pivotement (3), lequel alésage représente les moyens de raccordement du second bras (2).
